# EUROPÄISCHE PATENTSCHRIFT

(11) **EP 1 616 699 B1**
(45) Veröffentlichungstag und Bekanntmachung des Hinweises auf die Patenterteilung: **29.08.2007**
(21) Anmeldenummer: 05108775.7
(22) Anmeldetag: 14.04.2004
(51) Int. Cl.: B41F 13/54, B65H 39/16, B65H 23/32, B65H 45/28

(54) **Weiterverarbeitungsvorrichtung**
Processing device
Dispositif de post-traitement

(30) Priorität: 14.04.2003 DE 10317262
(43) Veröffentlichungstag der Anmeldung: 18.01.2006
(62) Teilanmeldung aus: 04727298.4
(73) Patentinhaber: Koenig & Bauer AG, 97080 Würzburg (DE)
(72) Erfinder: Boppel, Johannes, 67227, Frankenthal (DE); Leidig, Peter, 67227, Frankenthal (DE)

(56) Entgegenhaltungen:
- DE-A- 4 325 725
- DE-A- 19 837 117
- US-A- 3 948 504

## Beschreibung

Die Erfindung betrifft eine Weiterverarbeitungsvorrichtung einer Rollendruckmaschine.

Die DE 43 25 725 C2 zeigt eine Rollenrotationsdruckmaschine mit Warmlufttrockner und Kühlwalzen, bei der die Bahn nach dem Bedrucken wieder aufgerollt wird.

Die DE 198 37 117 A1 beschreibt ein Verfahren zur Herstellung von Zeitungen, wobei mit Redaktionsinhalt und Beilageninhalt bedruckte Bahnen auf zugehörige Rollen aufgewickelt werden. Die für eine komplette Zeitung erforderlichen Rollen werden dann wieder abgerollt, zusammengeführt und längsgefalzt.

Die US 3 948 504 A offenbart eine Anlage zur Verarbeitung von zwei bedruckten Materialbahnen, die jeweils von einem Rollenwechsler abgerollt werden. Jede dieser Materialbahnen wird längsgeschnitten und dann über Wendestangen dem Längsfalztrichter zugeführt. Nach dem Längsfalztrichter werden alle längsgefalzten Teilbahnen gemeinsam quergeschnitten.

Der Erfindung liegt die Aufgabe zugrunde, eine Weiterverarbeitungsvorrichtung einer Rollendruckmaschine zu schaffen.

Die Aufgabe wird erfindungsgemäß durch die Merkmale des Anspruchs 1 gelöst.

Die mit der Erfindung erzielbaren Vorteile bestehen insbesondere darin, dass mit dem erfindungsgemäßen Verfahren ein sehr hohes Maß an Produktionsflexibilität erreicht wird. Zum einen erlaubt es das Verfahren, völlig ohne Rücksicht auf die Arbeitsgeschwindigkeit der Vereinzelungsvorrichtung die in der Rollendruckmaschine erreichbare Verarbeitungsgeschwindigkeit zu 100 % auszunutzen. Auch ist es mit dem erfindungsgemäßen Verfahren sehr einfach, Druckerzeugnisse herzustellen, die aus unterschiedlichen Teilen zusammengefügt werden, von denen z.B. einer in hoher Auflage hergestellt sein kann und willkürlich mit wenigstens einem zweiten Teil kombiniert werden kann, von dem unterschiedliche Fassungen mit jeweils geringerer Auflage produziert werden.

Eine Druckanlage für den Zeitungs- oder Akzidenzdruck ist unterteilt in einerseits eine Rollendruckmaschine mit einem Abroller und einer oder mehreren Druckeinheiten zum Bedrucken einer durch den Abroller von einer Rolle abgerollten Bahn und einen Wiederaufroller zum Aufrollen der Bahn nach Durchgang durch die Druckeinheiten und andererseits eine Vereinzelungseinrichtung, bei der ein Abroller unmittelbar mit dem Eingang einer Baugruppe verbunden ist. Eine in der Rollendruckmaschine bedruckte Bahn wird als Rolle der Vereinzelungseinrichtung zugeführt. Das Bedrucken der Bahn und das Vereinzeln werden so voneinander unabhängig; sie können zu unterschiedlichen Zeiten, an unterschiedlichen Orten und/oder mit unterschiedlichen Geschwindigkeiten stattfinden.

Ausführungsbeispiele der Erfindung sind in den Zeichnungen dargestellt und werden im Folgenden näher beschrieben.

Es zeigen:
- Fig. 1: eine schematische Seitenansicht einer Rollendruckmaschine gemäß der Erfindung;
- Fig. 2: eine Seitenansicht einer Vereinzelungsvorrichtung gemäß der Erfindung; und
- Fig. 3: eine Draufsicht auf die Vereinzelungsvorrichtung.

Die erste Baugruppe der Druckmaschine aus Fig. 1 ist ein Abroller 01, hier ein Rollenwechsler 01, zu dem zu bedruckende Materialrollen 02, insbesondere Papierrollen 02, mit Hilfe von Transportwagen 03 befördert werden, die auf unter dem Boden einer Halle, in der die Druckmaschine aufgestellt ist, verlegten Schienen laufen. Die von dem Abroller 01 abgegebene Materialbahn 04, insbesondere Papierbahn 04, durchläuft als erstes ein Einzugwerk 06, dessen Aufgabe es ist, die Bahn 04 mit einer wohl definierten, über die Breite der Bahn 04 hinweg gleichen und zeitlich unveränderlichen Spannung nachfolgenden Verarbeitungsbaugruppen zuzuführen.

Bei diesen nachfolgenden Baugruppen handelt es sich zunächst um eine Mehrzahl von Druckeinheiten 07, von denen jede Vorder- und Rückseite der Bahn 04 mit einer Farbe bedruckt. Die schematische Darstellung der Fig. 1 zeigt Offset-Druckeinheiten, doch kommen auch andere Drucktechniken in Betracht. Die Druckmaschine ist als Zeitungs-(d. h. z. B. mehrere Druckplatten sind in axialer Richtung des Formzylinders nebeneinander angeordnet) oder Akzidenzdruckmaschine (d. h. z. B. eine einzige Druckplatte ist in axialer Richtung des Formzylinders angeordnet) ausgebildet. Es sind insgesamt fünf Druckeinheiten 07 für vier Druckfarben und Schwarz vorgesehen, von denen nicht alle in der Figur gezeigt sind.

Im Anschluss an die Druckeinheiten 07 durchläuft die Papierbahn 04 einen Trockner 08, zum Trocknen der frisch auf die Bahn 04 gedruckten Farben. Die heiß aus dem Trockner 08 austretende Papierbahn 04 ist durch eine Kühlwalzenanordnung 09 geführt.

Der Trockner 08 und die Kühlwalzenanordnung 09 sind insbesondere dann erforderlich, wenn die Druckmaschine (unter anderem) für den Akzidenzdruck auf gestrichenem Papier mit geringem Saugvermögen eingesetzt werden soll; wenn die Druckmaschine nur für den Zeitungsdruck vorgesehen ist, bei dem im Allgemeinen saugfähige Papiere zum Einsatz kommen, kann der Trockner 08 auch entfallen.

Die letzte Baugruppe der Druckmaschine bildet ein Aufroller 11, auf der die fertig bearbeitete Bahn 04 wieder zu einer Rolle 12 aufgewickelt wird.

Da sich bei dieser Druckmaschine keine Querschneid- und -falzeinrichtungen auf dem Weg der Papierbahn 04 befinden, entfällt ein wichtiger begrenzender Faktor für die Bahnlaufgeschwindigkeit, mit der die Druckmaschine betrieben werden kann, und hohe Produktionsgeschwindigkeiten sind erreichbar.

Immer wenn das Fassungsvermögen des Aufrollers 11 erschöpft oder ein Druckauftrag abgeschlossen ist, wird die wieder aufgewickelte Rolle 12 vom Aufroller 11 abgenommen und abtransportiert und somit mehrere bedruckte Rollen 12 erzeugt. Vorzugsweise werden diese mit einer einzigen Druckmaschine erzeugt. Es ist aber in einer anderen Variante möglich, zur Erzeugung bedruckte Rollen mehrerer Druckmaschinen zu verwenden.

Die bedruckten Rollen 12 werden an der in den Fig. 2 und 3 dargestellten Vereinzelungsvorrichtung weiterverarbeitet. Diese umfasst als erste Baueinheit wenigstens einen Abroller 13, der mit dem Abroller 01 aus Fig. 1 baugleich sein kann. Bei dem Ausführungsbeispiel der Fig. 2 und 3 sind zwei Abroller 13a und 13b vorhanden; je nach Seitenzahl des herzustellenden Druckerzeugnisses kommen auch größere Zahlen von Abrollern 13 an einer Vereinzelungsvorrichtung in Betracht.

Die Bahnlaufrichtung der Rollenwechsler 01 der Rollendruckmaschine und der Rollenwechsler 13a; 13b der Weiterverarbeitungsvorrichtung verläuft parallel.

Diese Abroller 13a; 13b werden jeweils mit zuvor in der Druckmaschine bedruckten Bahnrollen 12a; 12b beschickt. Dabei kann es sich bei den in der Vereinzelungsvorrichtung gleichzeitig verarbeiteten Bahnrollen 12a; 12b um Rollen 12 handeln, die auf der Druckmaschine der Fig. 1 zu verschiedenen Zeiten entstanden sind. D.h., anders als bei einer herkömmlichen zusammenhängenden Druckanlage, bei denen in verschiedenen Druckeinheiten gleichzeitig bedruckte Bahnen zusammengeführt und gemeinsam einer Vereinzelungsvorrichtung zugeführt werden, genügt hier (Umrüstzeiten nicht mitgerechnet) eine Fördergeschwindigkeit der Bahnen in der Vereinzelungsvorrichtung, die nur halb so groß ist wie die Fördergeschwindigkeit in der Druckmaschine, um deren gesamte Produktion zu vereinzeln. Unter einem anderen Gesichtspunkt betrachtet, ermöglicht es die Unterteilung in Druckmaschine und Verarbeitungseinrichtung, aus mehreren bedruckten Bahnen zusammengefügte Druckerzeugnisse herzustellen, ohne dass für jede dieser Bahnen gleichzeitig Druckeinheiten zur Verfügung stehen müssen. Es liegt auf der Hand, dass auf diese Weise eine sehr flexible Produktion bei geringen Investitionskosten möglich ist.

Den Abrollern 13a; 13b sind jeweils Einzugwerke 14a; 14b nachgeschaltet, die baugleich mit dem Einzugwerk 06 der Druckmaschine sein können. Die im Einzugwerk 14a bzw. 14b spannungsgeregelten bedruckten Bahnen 16a; 16b werden einem Oberbau 17 zugeführt, an dessen Eingang rotierende Messer 18a; 18b sie längs in mehrere Teilbahnen 19a; 19b auftrennen. Man erkennt, dass beim Beispiel der Fig. 2 die Bahn 16a in zwei Teilbahnen 19a und die Bahn 16b in drei Teilbahnen 19b zerlegt wird, deren Breite bei einer angenommenen Breite der ursprünglichen Bahnen 16a; 16b von vier Seiten z.B. 2,2 und 2,1,1 Seiten betragen können. Eine Seite entspricht z. B. jeweils einer Zeitungsseite. Eine Wendestangenanordnung 21 dient zum Mischen der Teilbahnen 19a; 19b.

Die in der Wendestangenanordnung 21 gemischten Teilbahnen 19a; 19b werden auf zwei Falzapparate 22; 23 verteilt, von denen der eine, wie am besten in der Draufsicht der Fig. 3 zu erkennen, mit einem auf die ungeschnittenen ursprünglichen bedruckten Bahnen 16a; 16b zentrierten, sich über die gesamte Bahnbreite erstreckenden Falztrichter 24 ausgerüstet ist und der zweite Falzapparat 23 zwei Falztrichter 26 mit der Hälfte der Breite des Falztrichters 24 aufweist, die jeweils auf die durch mittiges Längsteilen der Bahn 16a oder 16b entstehenden Teilbahnen 19a; 19b zentriert sind. In den Falzapparaten 22; 23 schließlich werden die Teilbahnen durch Querschneiden und Querfalzen zu den fertigen Druckerzeugnissen zusammengefügt und auf einem Förderband 27 ausgelegt.

Parallel zu den Falzapparaten 22; 23 ist in der Figur noch ein Bogenausleger 28 gezeigt, dem eine Bahn oder Teilbahn zugeführt werden kann, um sie darin quer zu schneiden und in Form einzelner ungefalzter Bögen auf einen Stapel 29 auszulegen.

Im Allgemeinen wird man die Druckmaschine der Fig. 1 und die Vereinzelungsvorrichtung der Fig. 2 und 3 in enger räumlicher Nachbarschaft aufstellen, um die Transportwege der bedruckten Rollen 12 vom Aufroller 11 der Druckmaschine zu den Abrollern 13a; 13b der Vereinzelungsvorrichtung kurz zu halten. Rollendruckmaschine und Weiterverarbeitungsvorrichtung sind z. B. in einem gemeinsamen Gebäude angeordnet. Notwendig ist dies jedoch nicht. So ist es z.B. denkbar, bedruckte Rollen von Druckereien an unterschiedlichen Standorten zur Vereinzelung an einen zentralen Standort zu liefern, um dort die Vereinzelung durchzuführen. So ist es möglich, unterschiedliche Teile eines einheitlichen Druckauftrags an unterschiedlichen Standorten drucken zu lassen und erst am zentralen Standort der Vereinzelungsvorrichtung zu dem fertigen Druckerzeugnis zusammenzufügen. Dies erlaubt es mehreren Druckereien, ihre Kapazität zu poolen, um Aufträge zu erledigen, die die Kapazität einer einzelnen von ihnen übersteigen, oder freie Restkapazitäten durch Übernahme von Teilaufträgen zu nutzen und so einen hohen Ausnutzungsgrad ihrer Maschinen zu erreichen.

Umgekehrt ist es auch denkbar, Druckerzeugnisse, die wie viele Tageszeitungen aus einem überregional einheitlichen Teil und regional spezifischen Teilen bestehen, flexibel zu fertigen, indem der überregionale Teil an einem Standort in hoher Auflage gedruckt wird, während die Lokalteile jeweils an unterschiedlichen Standorten in kleinerer Auflage gedruckt werden, die Rollen mit dem überregionalen Teil an die verschiedenen Standorte zu verteilen und sie dort mit den Regionalteilen zusammenzufügen und zu vereinzeln.

Die in Fig. 2 und 3 gezeigte Konfiguration der Vereinzelungsvorrichtung erlaubt die Produktion von bis zu 32-seitigen Druckerzeugnissen, wenn zwei jeweils mit einer 16-Seiten-Druckmaschine bedruckte Rollen 16a; 16b zusammengefügt und vereinzelt werden. Selbstverständlich könnte die Zahl der Abroller und damit die Zahl der gleichzeitig verarbeitbaren bedruckten Rollen ohne weiteres vergrößert werden, um z.B. 48- oder 64-seitige Produkte (aus drei bzw. vier Bahnen) herzustellen.

Das Bedrucken der Bahn und das Vereinzeln in einzelne Druckerzeugnisse werden durch die Erfindung voneinander unabhängig; sie können zu unterschiedlichen Zeiten, an unterschiedlichen Orten und/oder mit unterschiedlichen Geschwindigkeiten stattfinden.

Die Weiterverarbeitungslinie kann z. B. durch Lackierwerke, Perforierwerke, Stauwerke, Karenklebesysteme, Leimungen, sowie variable Tiefdruck-Falzapparate ergänzt werden.

### Bezugszeichenliste

- 01: Abroller, Rollenwechsler
- 02: Rolle, Materialrolle, Papierrolle
- 03: Transportwagen
- 04: Bahn, Materialbahn, Papierbahn
- 05: -
- 06: Einzugwerk
- 07: Druckeinheiten
- 08: Trockner
- 09: Kühlwalzenanordnung
- 10: -
- 11: Aufroller, Wiederaufroller
- 12: Rolle (a, b), Bahnrolle
- 13: Abroller (a, b)
- 14: Einzugwerk (a, b)
- 15: -
- 16: Bahn (a, b), Materialbahn
- 17: Oberbau
- 18: Messer (a, b)
- 19: Teilbahnen (a, b)
- 20: -
- 21: Wendestangenanordnung
- 22: Falzapparat
- 23: Falzapparat
- 24: Falztrichter
- 25: -
- 26: Falztrichter
- 27: Förderband
- 28: Bogenausleger
- 29: Stapel

## Patentansprüche

1. Weiterverarbeitungsvorrichtung einer Rollendruckmaschine mit folgenden Merkmalen:
a) mehrere Rollenwechsler (13a; 13b) zum Abrollen bedruckter Materialbahnen (16a; 16b) sind angeordnet;
b) jeder Rollenwechsler (13a; 13b) der Weiterverarbeitungsvorrichtung weist jeweils einen eigenen lagegeregelten Elektroantrieb auf;
c) eine Steuereinrichtung steuert diese Elektroantriebe derart an, dass nacheinander folgende, jeweils gleiche Druckbilder der beiden Materialbahnen (16a; 16b) übereinstimmen oder einen konstanten Abstand aufweisen, d. h. registerhaltig sind;
d) jedem Rollenwechsler ist ein Einzugswerk (14a; 14b) nachgeordnet;
e) unmittelbar nach den Einzugswerken ist eine Längsschneideinrichtung (18a; 18b) zum Schneiden der Materialbahnen (16a; 16b) in Teilmaterialbahnen (19a; 19b) angeordnet;
f) nach der Längsschneideinrichtung (18a; 18b) ist eine Wendestangenanordnung (21) vorgesehen;
g) nach der Wendestangenanordnung (21) ist mindestens ein Falztrichter (24; 26), eine Querschneideinrichtung und mindestens ein Querfalzapparat (22; 23) angeordnet.

2. Weiterverarbeitungsvorrichtung nach Anspruch 1, **dadurch gekennzeichnet, dass** eine Materialbahn (16a) in zwei Teilbahnen (19a) getrennt wird.

3. Weiterverarbeitungsvorrichtung nach Anspruch 1, **dadurch gekennzeichnet, dass** eine Materialbahn (16b) in drei Teilbahnen (19a) getrennt wird.

4. Weiterverarbeitungsvorrichtung nach Anspruch 2, **dadurch gekennzeichnet, dass** die zwei Teilbahnen (19a) jeweils eine Breite von zwei Seiten aufweisen.

5. Weiterverarbeitungsvorrichtung nach Anspruch 3, **dadurch gekennzeichnet, dass** die drei Teilbahnen (19b) eine Breite von zwei Seiten und die beiden anderen Teilbahnen (19b) jeweils eine Breite von einer Seite aufweisen.

6. Weiterverarbeitungsvorrichtung nach Anspruch 4 oder 5, **dadurch gekennzeichnet, dass** die Seite jeweils einer Zeitungsseite entspricht.

7. Weiterverarbeitungsvorrichtung nach Anspruch 1, **dadurch gekennzeichnet, dass** die Rollendruckmaschine und die Weiterverarbeitungsvorrichtung nebeneinander angeordnet sind.

8. Weiterverarbeitungsvorrichtung nach Anspruch 1, **dadurch gekennzeichnet, dass** die Bahnlaufrichtung von Rollenwechslern (01) der Rollendruckmaschine und der Rollenwechsler (13a; 13b) der Weiterverarbeitungsvorrichtung parallel verläuft.

9. Weiterverarbeitungsvorrichtung nach Anspruch 1, **dadurch gekennzeichnet, dass** die Rollendruckmaschine an einem Weg einer Bahn (04) von Druckeinheiten (07) zu einem Wiederaufroller (11) einen Trockner (08) aufweist.

10. Weiterverarbeitungsvorrichtung nach Anspruch 1, **dadurch gekennzeichnet, dass** die Rollendruckmaschine an einem Weg einer Bahn (04) von Druckeinheiten (07) zu einem Wiederaufroller (11) eine Kühlwalzenanordnung (09) aufweist.

11. Weiterverarbeitungsvorrichtung nach Anspruch 1, **dadurch gekennzeichnet, dass** sie einen auf die nicht längsgeschnittene Bahn (16a; 16b) zentrierten Falztrichter (24) und wenigstens einen auf eine der Teilbahnen (19a; 19b) zentrierten Falztrichter (26) aufweist.

12. Weiterverarbeitungsvorrichtung nach Anspruch 1, **dadurch gekennzeichnet, dass** die Bahngeschwindigkeit der Rollendruckmaschine mindestens 30% höher als die Bahngeschwindigkeit der Weiterverarbeitungsanlage ist.

13. Weiterverarbeitungsvorrichtung nach Anspruch 12, **dadurch gekennzeichnet, dass** die Bahngeschwindigkeit jeweils die maximale Produktionsgeschwindigkeit ist.

14. Weiterverarbeitungsvorrichtung nach Anspruch 1, **dadurch gekennzeichnet, dass** die Rollendruckmaschine eine 16-Seiten-Druckmaschine ist.

15. Weiterverarbeitungsvorrichtung nach Anspruch 1, **dadurch gekennzeichnet, dass** das erzeugte Druckerzeugnis 32 Seiten aufweist.

16. Weiterverarbeitungsvorrichtung nach Anspruch 1, **dadurch gekennzeichnet, dass** die Druckmaschine als Akzidenzdruckmaschine ausgebildet ist.

## Claims

1. A further-processing apparatus of a web-fed printing press with the following features:
a. a plurality of roll changers (13a; 13b) for unwinding printed webs of material (16a; 16b) are provided;
b. each roll changer (13a; 13b) of the further-processing apparatus has a separate electrical drive regulated with respect to its position in each case;
c. a control device controls the said electrical drives in such a way that print images - following in succession and the same in each case - of the two webs of material (16a; 16b) coincide or are at a constant distance apart, i.e. observe the register;
d. each roll changer has an infeed unit (14a; 14b) arranged downstream of it;
e. a longitudinal slitter (18a; 18b) for cutting the webs of material (16a; 16b) into web portions of material (19a; 19b) is arranged immediately downstream of the infeed units;
f. a turner-bar arrangement (21) is provided downstream of the longitudinal slitter (18a; 18b);
g. at least one former (24; 26), a transverse slitter and at least one transverse folder (22; 23) are arranged downstream of the turner-bar arrangement (21).

2. A further-processing apparatus according to Claim 1, **characterized in that** a web of material (16a) is separated into two web portions (19a).

3. A further-processing apparatus according to Claim 1, **characterized in that** a web of material (16b) is separated into three web portions (19a).

4. A further-processing apparatus according to Claim 2, **characterized in that** the two web portions (19a) have a width of two pages in each case.

5. A further-processing apparatus according to Claim 3, **characterized in that** the three web portions (19b) have a width of two pages and the two other web portions (19b) have a width of one page in each case.

6. A further-processing apparatus according to Claim 4 or 5, **characterized in that** the page corresponds to one newspaper page in each case.

7. A further-processing apparatus according to Claim 1, **characterized in that** the web-fed printing press and the further-processing apparatus are arranged adjacent to each other.

8. A further-processing apparatus according to Claim 1, **characterized in that** the web-run direction of roll changers (01) of the web-fed printing press and of the roll changers (13a; 13b) of the further-processing apparatus extends parallel.

9. A further-processing apparatus according to Claim 1, **characterized in that** the web-fed printing press has a dryer (08) on a path of a web (04) from printing units (07) to a re-winding means (11).

10. A further-processing apparatus according to Claim 1, **characterized in that** the web-fed printing press has a cooling-roller arrangement (09) on a path of a web (04) from printing units (07) to a re-winding means (11).

11. A further-processing apparatus according to Claim 1, **characterized in that** it has a former (24) centred on the web (16a; 16b) not cut longitudinally and at least one former (24) centred on one of the web portions (19a; 19b).

12. A further-processing apparatus according to Claim 1, **characterized in that** the web speed of the web-fed printing press is at least 30% higher than the web speed of the further-processing plant.

13. A further-processing apparatus according to Claim 12, **characterized in that** the web speed is the maximum production speed in each case.

14. A further-processing apparatus according to Claim 1, **characterized in that** the web-fed printing press is a 16-page printing press.

15. A further-processing apparatus according to Claim 1, **characterized in that** the printed product produced has 32 pages.

16. A further-processing apparatus according to Claim 1, **characterized in that** the printing press is constructed in the form of a commercial printing press.

## Revendications

1. Dispositif de post-traitement d'une machine à imprimer à bobines, présentant les propriétés suivantes :
a. plusieurs changeurs de bobine (13a ; 13b), pour dérouler des bandes de matériau (16a ; 16b) imprimées, sont disposés ;
b. chaque changeur de bobine (13a ; 13b) du dispositif de post-traitement présente respectivement un entraînement électrique propre, à régulation de position ;
c. un dispositif de commande commande ces entraînements électriques, de manière que des images imprimées chaque fois identiques, se suivant les unes les autres, des deux bandes de matériau (16a ; 16b) coïncident ou bien présentent un espacement constant, c'est-à-dire respectent un repérage ;
d. un groupe d'introduction (14a ; 14b) est installé en aval de chaque changeur de bobine ;
e. un dispositif de découpage longitudinal (18a ; 18b) pour couper les bandes de matériau (16a ; 16b) en bandes de matériau partielles (19a ; 19b) est disposé directement après les groupes d'introduction ;
f. un dispositif à barres de retournement (21) est prévu en aval du dispositif de découpage longitudinal (18a ; 18b) ;
g. au moins un entonnoir de pliage (24 ; 26), un dispositif de découpage transversal et au moins un appareil de pliage transversal (22 ; 23) sont disposés en aval du dispositif de retournement (21).

2. Dispositif de post-traitement selon la revendication 1, **caractérisé en ce qu'**une bande de matériau (16a) est divisée en deux bandes partielles (19a).

3. Dispositif de post-traitement selon la revendication 1, **caractérisé en ce qu'**une bande de matériau (16b) est séparée en trois bandes partielles (19a).

4. Dispositif de post-traitement selon la revendication 2, **caractérisé en ce que** les deux bandes partielles (19a) présentent chacune une largeur de deux pages.

5. Dispositif de post-traitement selon la revendication 3, **caractérisé en ce que** les trois bandes partielles (19b) présentent une largeur de deux pages et les deux autres bandes partielles (19b) présentent chacune une largeur d'une page.

6. Dispositif de post-traitement selon la revendication 4 ou 5, **caractérisé en ce que** la page correspond chaque fois à une page de journal.

7. Dispositif de post-traitement selon la revendication 1, **caractérisé en ce que** la machine à imprimer à bobines et le dispositif de post-traitement sont disposés les uns à côté des autres.

8. Dispositif de post-traitement selon la revendication 1, **caractérisé en ce que** la direction de défilement de bande, des changeurs de bobines (01) de la machine à imprimer à bobines et des changeurs de bobines (13a ; 13b) du dispositif de post-traitement, s'étendent parallèlement.

9. Dispositif de post-traitement selon la revendication 1, **caractérisé en ce que** la machine à imprimer à bobines présente un sécheur (08), installé sur un chemin d'une bande (04), de deux unités d'impression (07) à un ré-enrouleur (11).

10. Dispositif de post-traitement selon la revendication 1, **caractérisé en ce que** la machine à imprimer à bobines présente un dispositif à rouleaux de refroidissement (09), installé sur un chemin d'une bande (04), des unités d'impression (07) à un ré-enrouleur (11).

11. Dispositif de post-traitement selon la revendication 1, **caractérisé en ce qu'**il présente un entonnoir de pliage (24), centré sur la bande (16a ; 16b) n'ayant pas été découpée de façon longitudinale, et au moins un entonnoir de pliage (26), centré sur l'une des bandes partielles (19a ; 19b).

12. Dispositif de post-traitement selon la revendication 1, **caractérisé en ce que** la vitesse de bande de la machine à imprimer à bobines est d'au moins 30 % supérieure à la vitesse de bande de l'installation de post-traitement.

13. Dispositif de post-traitement selon la revendication 12, **caractérisé en ce que** la vitesse de bande est chaque fois la vitesse de production maximale.

14. Dispositif de post-traitement selon la revendication 1, **caractérisé en ce que** la machine à imprimer à bobines est une machine à imprimer 16 pages.

15. Dispositif de post-traitement selon la revendication 1, **caractérisé en ce que** le produit à imprimer produit présente 32 pages.

16. Dispositif de post-traitement selon la revendication 1, **caractérisé en ce que** la machine à imprimer est une machine à travaux de ville.
